# EUROPÄISCHE PATENTSCHRIFT

(11) **EP 2 397 607 B1**
(45) Veröffentlichungstag und Bekanntmachung des Hinweises auf die Patenterteilung: **18.11.2020**
(21) Anmeldenummer: 11002426.2
(22) Anmeldetag: 24.03.2011
(51) Int. Cl.: E01B 19/00, E01F 8/00

(54) **Schienenverkehrsweg mit niedrigem Schallschutzwandsystem**
Railway with low acoustic wall system
Chemin de fer avec système de mur antibruit bas

(30) Priorität: 30.03.2010 DE 202010004352 U
(43) Veröffentlichungstag der Anmeldung: 21.12.2011
(73) Patentinhaber: Dünow-Zeidler, Linda Claudia, 40229 Düsseldorf (DE); Zeidler, Hans-Joachim, 40229 Düsseldorf (DE)
(72) Erfinder: Dünow-Zeidler, Linda Claudia, 40229 Düsseldorf (DE); Zeidler, Hans-Joachim, 40229 Düsseldorf (DE)

(56) Entgegenhaltungen:
- WO-A1-2007/140728
- AT-U1- 6 742
- DE-A1-102008 002 836
- DE-U- 7 326 063
- GB-A- 2 300 202
- NL-A- 8 901 906

## Beschreibung

### Erfindungsgebiet

Die Erfindung bezieht sich auf einen Schienenverkehrsweg mit Schallschutzwand-System, welches sich auf eine Vorrichtung stützt, die es nach dem Prinzip der Schalldämpfung auf Grund ihrer Konstruktionsmerkmale und der verwendeten Stoffe ermöglicht, die an Bahnbetriebsanlagen bei Fahrbetrieb erzeugte hörbare Luftschallenergie durch Umwandlung derselben in nicht hörbare Schwingungsenergiewellen weitestgehend aufzuheben. Diese Vorrichtung ist so konstruiert und ausgerüstet, dass sie alle Voraussetzungen für eine autodynamische Funktion der axiomatisch bekannten physikalischen Mechanismen der Akustik und Thermodynamik im Bereich einer in der Vorrichtung befindlichen Granulat-Schüttung, die zu dem Absorptionsprozess der Schallenergie führt, erfüllt. Die Verbindung der Vorrichtung zur Schallabsorption mit der zugehörigen Gründungs-Vorrichtung zu einer funktionalen Einheit macht es möglich, ein nicht zu übertreffendes Optimum an Schallschutz in den Bereichen von Bahnbetriebsanlagen herzustellen. (Blatt 1)

### Hintergrund der Erfindung

Bekannt ist, dass bloß ein geringer Teil der Schienenverkehrswege mit nur bedingt wirksamen hohen Schallschutzwänden ausgestattet ist. Diese hohen Schallschutzwände bieten jedoch besonders in Bereichen mehrgleisiger Schienenverkehrswege auf Grund ihrer Konstruktionsmängel keinen oder nur unzureichenden Schutz gegen den bei Fahrbetrieb entstehenden Luftschall, da sie diesen nicht absorbieren, sondern zum Großteil reflektieren. Ein wesentlicher Konstruktionsmangel besteht darin, dass die beiderseitige "Eintunnelung" der Schienenwege mit ca. 4-5 m hohen Schutzwänden auf Grund der Luftschallreflektion zwischen den Schutzwänden als "Resonanzkörper", ähnlich wie bei Streich- oder Zupf-Musikinstrumenten, wirkt. Das hat zur Folge, dass je nach der Materialbeschaffenheit und dem Seitenabstand der hohen Schallschutzwände zu den Schallquellen hin der durch Reflektionsschall erzeugte Luftschall redupliziert wird.

Die einseitige Schallabschirmung mit hohen Schallschutzwänden erfüllt auf Grund der großen Entfernung zwischen Schallquelle und Schutzwand zwar im direkten Nahbereich hinter der Schutzwand die in sie gesetzten schalltechnischen Anforderungen, jedoch nicht in den erweiterten Nah- und Fernbereichen. *(DB-seitig vorgegebener Mindest-Sicherheitsraum zwischen Gleisachse und Vorderkante Schutzwand beträgt 2500 mm)

Ein weiteres schwerwiegendes Manko der derzeit bestehenden hohen Schallschutzwände ist die hohe Schadensanfälligkeit, die durch klimatische und mechanische Einwirkungen, wie etwa Temperaturwechsel, Windkräfte, den bei Fahrbetrieb entstehenden Sog- und Druckverhältnissen sowie den durch die Schwingungsenergie des Schalls und den auf die Schallschutzwand vom Gleisbett her übertragenen Erschütterungen, zu einem Dauerstress in und an den Schutzwandmaterialien führt. Das Zusammenwirken dieser Einwirkungen löst in den für die Schutzwände verwendeten Materialien negative Kohäsions- und Adhäsions-Erscheinungen, also Materialermüdungen bis hin zur "Selbstzerstörung", aus. Dies ist an mehreren längeren Streckenabschnitten der DB nachweislich geschehen.

Die Anmelder der vorliegenden Erfindung haben auf Grund dieser und weiterer Erkenntnisse die in dieser Anmeldung beschriebene Erfindung erarbeitet, um die durch den Fahrbetrieb des Schienenverkehrs der Eisenbahnen verursachte Lärmbelästigung auf ein die Lebensqualität nicht mehr schädigendes Niveau zu senken, die vorgenannten mehr oder minder unsinnigen Schallschutzwandbauten, einschließlich deren Nachteile und Unzulänglichkeiten zu vermeiden und ein hochwirksames und in nahezu jede Umgebung zu integrierendes Schallhindernis zu schaffen.

Stand der Technik sind zur Zeit alle Schallschutzvorrichtungen, die den Vorgaben der EU-Lärmschutz-Richtlinien für Verkehrswege, Edition 2009, entsprechen, einschließlich der spezifischen technischen Vorgaben und sicherheitsrelevanten Richtlinien der europäischen Eisenbahnbetreiber.

Die DE-A-102008002836 zeigt einen Schienenverkehrsweg mit Schallschutzwand-System, wobei das Schallschutzwand-System eine Bauhöhe von maximal 760 mm über Schienenoberkante aufweist und einen auf Standard-Gründungselementen installierten Panelträger umfasst.

### Zusammenfassung der Erfindung

Die Erfindung wird im Hauptanspruch definiert, während die im Zusammenhang mit dem Hauptanspruch stehenden Ansprüche weitere Merkmale der Erfindung beschreiben.

Zweck der Erfindung ist es, ein niedriges Schallhindernis zu schaffen, das in der Lage ist, den im sogenannten Freifeld wie auch den an Brückenbauwerken von einer Schallquelle erzeugten Luftschall weitestgehend zu eliminieren, beziehungsweise unhörbar zu machen. Dies ist möglich, da Schall zu der Gruppe der dissipativen dynamischen Systeme gehört.

Auf Grund dieser Erkenntnis ist dies nur nach dem Prinzip der Schalldämpfung, also der Schallabsorption, bzw. Schalldissipation, im sogenannten Freifeld realisierbar. Daher musste eine Vorrichtung geschaffen werden, in der die axiomatisch bekannten physikalischen Mechanismen, nämlich die Schallabsorption, die Schalldissipation sowie die Schallreflexion, einschließlich der durch Erzeugung von destruktiven Interferenzen ausgelösten Schwächung der Schallenergie bei gegeneinander läufigen Schallwellen, einem Zwangsablauf unterzogen werden.

Dies wurde realisiert durch den Schienenverkehrsweg mit Schallschutzwand-System gemäß Anspruch 1.

Der Absorptionsbalken besteht aus einem U-Profil mit einem vorzugsweise quadratischen Querschnitt aus Metall, Kunststoff oder anderen verformbaren Stoffen, dessen Außenflächen völlig glatt sind. Die Innenflächen des U-Profils sind mit den für den Einbau des offenen Frontverschlusses aus Streckmetall oder gleichwertigen Material, sowie der rückwärtigen Reflektorplatte und den Endverschlüssen notwendigen Steg- und Hohl-Profilen ausgestattet. Die Enden des Absorptionsbalkens sind mit entsprechend geprägten deckelförmigen Endverschlüssen versehen. Die offene Frontseite des U-Profils besteht aus Streckmetall oder gleichwertigem Material, um eine möglichst große Aufnahmefläche für den ankommenden Luftschall zu erzielen. Die offene Oberfläche der Frontseitenabdeckung aus Streckmetall weist eine Durchlässigkeit von circa 75% bis 80% der Öffnungsfläche aus. Der Freiraum des Absorptionsbalkens ist mit einem hochporösen, offenporigen und unverrottbaren mineralischen Granulat gefüllt, in dem durch die axiomatisch bekannten physikalischen Mechanismen die Reduzierung und teilweise Aufhebung der ankommenden Schallenergie zwangsläufig stattfindet. Zwecks weiterer Reduktion der Schallenergie ist im Innenbereich des Absorptionsbalkens vor der Rückwand desselben eine Reflektorplatte aus extrem masseträgem Material installiert, welche die nach der Durchdringung des Granulates noch ankommende, erheblich geschwächte Rest-Schallenergie in das Granulat zurück reflektiert, wobei es zu einem schalltechnischen Polaritätswechsel kommt. Dies führt dann zu einer weiteren zusätzlichen Verminderung des noch vorhandenen Volumens an Schallenergie. Der Absorptionsbalken hat auf Grund seiner Konstruktionsmerkmale und Lagerung in den Schutzwandhalterungen bei Fahrbetrieb keinerlei Eigenschwingungen.

Die Abläufe der axiomatisch bekannten physikalischen Mechanismen, die zu einer weitestgehenden Umwandlung der hörbaren Luftschallenergie in nicht hörbare Schwingungsenergiewellen führen, wie auch der parallel dazu verlaufende Prozess der Löschung von Schallenergie mittels "Antischall", finden ausschließlich in dem mit Granulat gefüllten "Freiraum" des Absorptionsbalkens autodynamisch statt.

### Autodynamische Abläufe der Schallreduzierung

Die von der Schallquelle, Schiene und Rad abgestrahlte Schallenergie trifft auf Grund der **baulichen und konstruktiven Merkmale** der niedrigen Schallschutzwand zu mehr als 95% auf die mit Streckmetall ausgeführte Frontseite derselben. Das Streckmetall und das dahinter lagernde Granulat reflektieren ca. 20% der auftreffenden Schallenergie **innerhalb des Höhenbereiches der Schallschutzwand** zurück zur Schallquelle, bzw. zum Boden und zur sich vorbei bewegenden Wagenoberfläche. In dem im **"Freiraum"** befindlichen, besonders porösen Granulat wird die eindringende Schallenergie auf Grund der bekannten axiomatisch physikalischen Mechanismen dissipiert, bzw. absorbiert, also auf Grund der viskosen Reibung in den hydrodynamischen Grenzschichten desselben von diesem einer nahezu verlustfreien thermischen Zustandsänderung unterzogen. Die an der Reflektorplatte noch ankommende Schallenergie wird von dieser zu nahezu 100% reflektiert. Dabei entsteht Schall von destruktiver Interferenz, der den vor der Reflektorplatte noch ankommenden Schall teilweise löscht. Die vorgenannten physikalischen Mechanismen laufen zueinander überlappend ab.

Die Erfindung betrifft einen Schienenverkehrsweg mit einem ab dem Gründungsbauteil beweglichen und leicht veränderbaren, niedrigem Schallschutzwand System, das nahezu ohne besondere Bauleistungen jederzeit allen schalltechnischen Anforderungen der jeweiligen Umgebung angepasst werden kann. Es muss die Vorgaben der vorgenannten EU-Richtlinien, wie auch die sicherheitsrelevanten und spezifischen technischen Vorgaben der europäischen Eisenbahnbetreiber voll berücksichtigen. Die Erfindung muss den nach dem derzeitigen Stand der Technik geforderten Lärmschutz des an den Schienenverkehrswegen entstehenden Lärmaufkommens in allen Belangen erfüllen oder übertreffen.

Die Bauhöhen des mobilen Schallschutzwand Systems ergeben sich aus den Merkmalen des erfindungsgemäßen Verwendungszweckes sowie den gebräuchlichen Rad-Durchmessern der Eisenbahnwagen als Schallquellen, gemessen ab Schienenoberkante (SO) und die Einbeziehung der daraus zu folgernden physikalischen Kriterien. Die Schutzwandhöhen betragen daher in der Regel nicht mehr als eine Standardhöhe von 550mm über SO, in Problemfällen maximal 720mm über SO. Schutzwandhöhen von mehr als Standardhöhe 550mm über SO verbessern in offenen Streckenbereichen mit überwiegendem Personenverkehr den Schallschutz nicht. Der zulässige Seitenabstand der Schutzwand-Vorderkante zu der Wandung der Wagen errechnet sich aus dem von den Bahnbetreibern vorgegebenen Sicherheitsmaß von 1780mm aus der Gleisachse. Dieser Abstand ist nahezu ideal geeignet für Schutzwandhöhen von 550mm bis 720mm über SO für schallabsorbierende Schallschutzwände. Um eine optionale Aufnahme des von der Schallquelle abgestrahlten Luftschalls in den Absorptionsbalken zu gewährleisten, sollte sich die Unterkante des Schalleintritts desselben nicht höher als 40mm über Schwellenoberkante befinden. (Blatt 1: Ansicht niedriges Schallschutzwand System an eingleisiger Bahnbetriebsanlage) Detaillierte Beschreibung einer bevorzugten Ausführungsform der Erfindung.

Gemäß der Wirkungsweise, wie auch der technischen Vorteile der erfindungsgemäßen Kragarmausführung, ist die aus Blatt 1 ersichtliche zeichnerische Darstellung der Vorrichtung zum Schutz des gegen den durch den Fahrbetrieb auf den Bahnbetriebsanlagen erzeugten Lärm als bevorzugte Ausführungsform derselben anzusehen. Demgemäß wird die erfindungsgemäße Vorrichtung vorzugsweise als Kragarm-Ausführung auf einer extrem stabilen und allen statischen Belastungen gewachsenen Schutzwandgründung aus Rammpfählen, wie aus Blatt 1 sowie Abb.: 01, Abb.: 02 und Abb.: 03 ersichtlich ist, installiert, da diese Ausführungsform auch unter widrigsten Umständen und Gegebenheiten auf Grund ihrer Anpassungsfähigkeit immer optimal wirksam ist. Außerdem sind die auf wenige Bauteile beschränkten, unkomplizierten Bau- und Installationsleistungen in Verbindung mit den dafür notwendigen, sehr kurzen Zeitaufwänden für die Wahl der Kragarmausführung als bevorzugte Ausführungsform ausschlaggebend.

### Ausführungsform Klammerstütze Abb.: 01 Standard, Ansichten

Sie besteht - **als Klammerstütze** **Abb.: 01** - aus in den vorgeschriebenen Randbereich der Gleisanlage seitlich des Schotterbettes eingebrachten Rammpfählen aus Breitflansch-Profil **Abb.: 1.1****,** mit Bohrungen im Steg des Rammpfahlkopfes zur Installation der Kragarmhalter-Platte **Abb.: 1****.****2****,** einer Kragarmhalter-Platte **Abb.: 1****.****3****,** mit Kragarmhalter **Abb.: 1****.****4****,** dem stufenlos längenverschiebbaren Kragarm **Abb.: 1****.****5****,** aus Rechteck-Stahlrohr mit einer am Kragarmkopf an der Unterseite desselben angebrachter Auflagerplatte **Abb.: 1****.****6****,** für die Absorptionsbalken **Abb.: 04**, und einem darauf installierten Anpressprofil **Abb.: 1****.7,** den daran befestigten Gewindebolzen **Abb.: 1****.8,** zum Justieren und Verspannen der als Schutzwand übereinander gelagerten Absorptionsbalken **Abb.: 04**, mit einem Z-förmigen Klammerprofil **Abb.: 1****.9,** das mit Langlochbohrungen zur Befestigung und Verklammerung der aus den Absorptionsbalken **Abb.: 04** gebildeten Schallschutzwand, auf dem Kragarm **Abb.: 1****.****4****.**

### Ausführungsform Klammerstütze mit Schutzwand-Ubersteighilfen, Abb.: 02 Ansichten

Gemäß den Sicherheitsvorgaben der Bahnbetreiber müssen in vorgegebenen Abständen trotz der geringen Bauhöhen des mobilen Schallschutzwand Systems an den dafür vorgesehenen Klammerstützen Handläufe **Abb.: 2****.****1****,** und Auftritte **Abb.: 2.2****,** als Schutzwand-Übersteighilfen angebracht werden. Dafür sind die unter **Abb.: 2****.****3** **und** **2****.4** bezeichneten Gewindebolzen und Gewindebohrungen im Kragarm vorgesehen.

### Ausführungsform Stabilisierungsstütze, Abb.:03 Standard, Ansichten

Rammpfahl 1.1, Kragarmhalter-Platte 1.2 und Kragarmhalter 1.4 sind baugleich wie bei der Klammerstütze, ausgenommen der Kragarm **Abb.:3****.****1** und das Z-förmige Klammerprofil **Abb.: 3****.****2****,** in das nur in der oberen und unteren Abkantung je eine Bohrung für die Spannschrauben eingebracht ist. Am Kragarm **Abb.: 3****.****1** ist an der Kopfseite statt einem Anpressprofil **Abb.: 1****.****6** ein Flachprofil **Abb.: 3.3** mit einem kopfseitigen Gewindebolzen **Abb.: 3****.****4** zur Justierung, Verspannung und Stabilisierung der übereinander gelagerten Absorptionsbalken angebracht.

### Ausführungsform Absorptionsbalken Abb.: 04 Standard, Ansichten

Der Korpus des Absorptionsbalkens besteht aus einem vorzugsweise aus Aluminium hergestellten Strangpress-U-Profil **Abb.: 4****.****1** mit einem quadratischen oder rechteckigen Querschnitt, das an den Korpusenden mit je einem Enddeckel verschlossen ist. Die Frontseite des Absorbtionsbalkens **Abb.: 04** ist als Schalleintritt **Abb.: 4****.****2** ausgebildet. Diese ist mit einem großmaschigen Streckmetallgitter **Abb.: 4****.****3** aus korrosionsbeständigem Metall mit einem Wabensteganteil als Reflektionsfläche von ca. 14% bis16% abgeschlossen. Vor der inneren Rückwand ist eine Reflektorplatte **Abb.: 4.4** aus extrem masseträgem Material installiert, welche die nach der Durchdringung des Granulates **Abb.: 4****.****5** noch ankommende Schallenergie reflektiert und dadurch in Richtung Schalleintritt **Abb.: 4****.****2** zurück transportiert. Der Freiraum **Abb.: 4****.****6** zwischen der Reflektorplatte und dem Streckmetall-Abschluss des Absorptionsbalkens ist mit einem Granulat **Abb.: 4****.****5** gefüllt, das aus einem unverrottbaren, hochporösen Naturstoff (aufgeschäumtes Alumosilikat) besteht. Blatt 6: Absorptionsbalken, physikalische Mechanismen und Abläufe

### Aufbau des mobilen Schallschutzwand Systems (Blatt 1)

Nach dem maßgerechten Einbringen der Rammpfähle in das Erdreich neben dem Schotterbett des Gleiskörpers werden die Kragarm-Bauteile entsprechend den vorgegebenen Maßen auf den Rammpfahlköpfen befestigt. Die wichtigste Voraussetzung vor dem Wandaufbau auf dem Kragarm ist die aus den örtlichen Gegebenheiten und gesetzlichen Vorgaben zu berechnende Entfernung der Schutzwand-Vorderkante zur Schallquelle hin, da gemäß den physikalischen Gesetzmäßigkeiten immer der geringstmögliche Abstand zur Schallquelle hin auch die optimalste Position eines Schallhindernisses ist. Danach werden die Absorptionsbalken auf den dafür vorgesehenen Auflagern der Kragarme übereinander in Form eines Wandaufbaues eingelegt und mit den zugehörigen Klammerprofilen verklammert.

An der vorstehend beschriebenen Ausführungsform des mobilen Schallschutzwand Systems können noch bautechnische Ergänzungen, Modifizierungen und Änderungen vorgenommen oder daraus abgeleitet werden, sofern diese nicht das Gebiet, den Umfang und das Funktionsprinzip der durch Anspruch 1 definierten Erfindung überschreiten oder grundlegend verändern.

Zum Beispiel kann die aus den Absorptionsbalken bestehende Schallschutzwand dem Zweck entsprechend modifiziert und als doppelseitig wirkende Schallschutzwand zwischen den einzelnen Gleiskörpern installiert werden.

Als ein weiteres Beispiel ist zu nennen, dass das beschriebene Schallschutzwand-System sich ohne große technische Schwierigkeiten auch im Bereich von Brückenbauten als Schallschutz-Vorhang einsetzen lässt.

## Patentansprüche

1. Schienenverkehrsweg mit Schallschutzwand-System, wobei das Schallschutzwand-System eine Bauhöhe von maximal 720 mm über Schienenoberkante aufweist, wobei das Schallschutzwand-System auf Standard-Gründungselementen installierte Absorptionsbalken umfasst, die den durch Fahrverkehr auf Gleisanlagen der Schienenverkehrswege erzeugten hörbaren Luftschall autodynamisch mittels Absorption/Dissipation in nicht hörbare Schwingungsenergiewellen umwandeln können, wobei die Absorptionsbalken aus einem U-Profil aus Metall oder gleichwertigen verformbaren Stoffen in statisch zulässigen Längen mit quadratischem oder rechteckigem Querschnitt bestehen und an drei Seiten und beiden Kopfenden völlig geschlossen sind, wobei eine vierte Seite als offener Schalleintritt ausgebildet und so verkleidet ist, dass die von der Schallquelle abgestrahlte Luftschallenergie so widerstandsfrei wie technisch möglich in das Innere des Absorptionsbalkens und damit in dort befindliches hochporöses, offenporiges und unverrottbares mineralisches Granulat einströmen kann.

2. Schienenverkehrsweg nach Anspruch 1, **dadurch gekennzeichnet, dass** der Schalleintritt der Absorptionsbalken mit weitmaschigem Streckmetall oder gleichwertigem Material mit kleinerem Querschnitt als die Korngröße des Granulates ausgeführt ist, wobei ein Anteil an Wabenstegen als Reflektionsfläche von ca. 14% bis 16% verschlossen und damit ein weitgehend hindernisfreier Schalleintritt von mindestens 80% vorhanden ist.

3. Schienenverkehrsweg nach Anspruch 1, **dadurch gekennzeichnet, dass** vor der Innenrückwand der Absorptionsbalken eine Reflektorplatte aus einem extrem masseträgen Material eingebaut ist, welche die Aufgabe hat, die in den Innenraum der Vorrichtung eingedrungene und durch das Granulat nicht dissipierte, beziehungsweise nicht absorbierte Schallenergie, wieder zurück in das Granulat zu reflektieren und damit zum Schalleintritt zu transportieren, wobei destruktive Interferenzen ausgelöst werden können, die in der Lage sind, die resultierende Amplitude, also gegenläufig ankommende frequenzgleiche Schallenergie, erheblich zu schwächen oder sie aufzuheben.

4. Schienenverkehrsweg nach Anspruch 3, **dadurch gekennzeichnet, dass** auf Grund der extrem hohen Masseträgheit des für die Reflektorplatte verwendeten Materials eine Übertragung von Schallenergie und anderen Schwingungen auf den Korpus der Absorptionsbalken und damit auf den Schutzwandaufbau nahezu ausgeschlossen ist.

5. Schienenverkehrsweg nach Anspruch 1, **dadurch gekennzeichnet, dass** der Freiraum der Absorptionsbalken mit hochporösem Alumosilikat-Granulat gefüllt ist, wobei durch die in das Granulat einströmende Luftschallenergie auf Grund der großen Porosität und kristallinen Beschaffenheit desselben die Absorption/Dissipation der Schallenergie-autodynamisch ausgelöst werden kann, wobei die dabei entstehende Wärmeentwicklung innerhalb der Absorptionsbalken über die Wandungen des Absorptionsbalkens an die Umgebungsluft abgegeben werden kann.

6. Schienenverkehrsweg System nach Anspruch 1, **dadurch gekennzeichnet, dass** die Absorptionsbalken in ihren Querschnittsabmessungen in einem berechneten Vierkant-Standardquerschnitt ausgelegt sind.

7. Schienenverkehrsweg nach Anspruch 1, **dadurch gekennzeichnet, dass** die Absorptionsbalken an ihren Rückseiten so miteinander verbunden werden können, dass sie als zweiseitig wirkende Schallschutzwand zwischen zwei und/ oder mehreren nebeneinander verlaufenden Gleisen auf entsprechend konstruierten Gründungsvorrichtungen installiert werden können.

8. Schienenverkehrsweg nach Anspruch 1, **dadurch gekennzeichnet, dass** das Schallschutzwand System auf den Standard-Gründungsvorrichtungen, bestehend aus einem in das Erdreich eingebrachten Gründungspfahl, auf dem eine Kragarmhalter-Platte mit beliebig langen Kragarm und zugehörigen Kragarmhalter als in seinen Bauelementen positionierbares Kragarmbauteil befestigt sind, installiert ist.

9. Schienenverkehrsweg nach Anspruch 8, **dadurch gekennzeichnet, dass** das auf dem Gründungspfahl installierte Kragarmbauteil höhenverstellbar und der darauf installierte Kragarm längenverstellbar ist, wobei die Kragarmlänge durch die örtlichen Gegebenheiten bestimmt wird, wobei das Kragarm-Bauteil der Standard-Gründungsvorrichtung des Schallschutzwand Systems im Bedarfsfall auch konstruktiv so ausgeführt wird, dass es horizontal um dreihundertsechzig Grad drehbar und/oder vertikal um neunzig Grad schwenkbar ist, wodurch die bestmögliche Positionierung der zu erstellenden Schallschutzwand erzielt und der Absorptionsgrad der Schallschutzwand optimiert werden kann.

## Claims

1. Railway with acoustic wall system, whereby the acoustic wall system has a constructed height of max. 720 mm above top of rail and whereby the acoustic wall system comprises absorption beams mounted on standard foundation elements and said beams can convert the audible airborne sound created by rail traffic on the tracks of the railway into inaudible vibration energy waves autodynamically by means of absorption/dissipation, whereby the absorption beams consist of a U-section made from metal or equivalent deformable materials in structurally permissible lengths with a square or rectangular cross-section and are fully closed on three sides and at both ends, whereby the fourth side is formed as an open sound inlet and is covered in such a way that the airborne sound energy emitted by the sound source can flow into the interior of the absorption beam with as little resistance as technically possible and hence into the highly porous, open-pore and non-putrescible, mineral granulate located there.

2. Railway according to claim 1, **characterised in that** the sound inlet of the absorption beams is in the form of large-aperture expanded metal or equivalent material with a cross-section smaller than that of the grain size of the granulate, whereby a proportion of the strands forms a closed reflective surface of approx. 14% to 16% and therefore an essentially unobstructed sound inlet of at least 80% is available.

3. Railway according to claim 1, **characterised in that** a reflector plate made from a material with an extremely high inertia is fitted in front of the internal rear wall of the absorption beams and the task of said plate is to reflect the sound energy that has entered the interior of the device but has not been dissipated or absorbed by the granulate back into the granulate and hence transport it to the sound inlet, whereby destructive interference can be induced which is able to weaken considerably or cancel out the resultant amplitude, i.e. contrary incoming sound energy with the same frequency.

4. Railway according to claim 3, **characterised in that** owing to the extremely high inertia of the material used for the reflector plate, a transmission of sound energy and other vibrations to the body of the absorption beams and hence to the acoustic wall structure is virtually ruled out.

5. Railway according to claim 1, **characterised in that** the void of the absorption beams is filled with highly porous aluminosilicate granulate, whereby owing to the high porosity and crystalline property of said granulate, the absorption/dissipation of the sound energy can be induced autodynamically by the airborne sound energy flowing into the granulate, whereby the ensuing heat development within the absorption beams can be radiated to the surrounding air via the sides of the absorption beam.

6. Railway according to claim 1, **characterised in that** the cross-sectional dimensions of the absorption beams are designed as a calculated standard quadrilateral cross-section.

7. Railway according to claim 1, **characterised in that** the absorption beams can be joined together on their rear sides in such a way that they can be installed on appropriately designed foundation devices as an acoustic wall functioning on two sides between two and/or more adjacent railway tracks.

8. Railway according to claim 1, **characterised in that** the acoustic wall system is mounted on the standard foundation devices consisting of a foundation pile embedded in the ground to which a cantilever element support plate is fixed with a cantilever element of any length and associated cantilever element mounting as a cantilever component that can be positioned in its construction elements.

9. Railway according to claim 8, **characterised in that** the height of the cantilever component mounted on the foundation pile is adjustable and the length of the cantilever element installed on said component is adjustable, whereby the length of the cantilever element is determined by the local circumstances, whereby if necessary the cantilever component of the standard foundation device of the acoustic wall system is also constructed in such a way that it can be rotated horizontally through 360° and/or pivoted vertically through 90°, by which means it is possible to achieve the best position of the acoustic wall to be erected and optimise the degree of absorption of the acoustic wall.

## Revendications

1. Chemin de fer avec système de mur antibruit, ledit système de mur antibruit présentant une hauteur de construction de maximum 720 mm au-dessus du bord supérieur du rail, le système de mur antibruit comprenant des poutres absorbantes montées sur des éléments de fondation standard, lesquelles peuvent convertir de manière autodynamique les bruits aériens produits par le trafic sur les voies de chemins de fer en ondes d'énergie vibrationnelle inaudible au moyen de l'absorption/la dissipation, les poutres absorbantes étant composées d'un profilé en U en métal ou en matériaux déformables de même qualité dans des longueurs de conception autorisées avec une section carrée ou rectangulaire et étant fermées totalement sur trois côtés et aux deux extrémités de tête, le quatrième côté étant formé comme entrée de son ouvert et étant revêtu de sorte que l'énergie des bruits aériens diffusée par la source sonore puisse entrer à l'intérieur de la poutre absorbante avec le moins de résistance techniquement possible et ainsi dans un granulat minéral très poreux, à pores ouverts et non pourrissable s'y trouvant.

2. Chemin de fer selon la revendication 1 **caractérisé en ce que** l'entrée du son des poutres absorbantes est fabriquée en métal déployé à larges mailles ou dans un matériau de même qualité avec une section plus petite que la taille de grain du granulat, une part du cadre en nid d'abeille formant une surface réfléchissante fermée d'env. 14 à 16 % et permettant ainsi une entrée du son en grande partie sans obstacle d'au moins 80 %.

3. Chemin de fer selon la revendication 1 **caractérisé en ce que** devant la paroi arrière intérieure de la poutre absorbante est montée une plaque réflectrice en matériau résistant extrêmement à l'inertie de masse, qui a pour tâche de renvoyer dans le granulat l'énergie acoustique pénétrée à l'intérieur du dispositif et non dissipée ou non absorbée par le granulat et de la transporter ainsi vers l'entrée du son, des interférences destructives pouvant être déclenchées et étant en mesure d'affaiblir considérablement l'amplitude en résultant, c'est-à-dire l'énergie acoustique de même fréquence entrant en sens contraire ou de la supprimer.

4. Chemin de fer selon la revendication 3 **caractérisé en ce qu'**en raison de l'inertie de masse extrêmement élevée du matériau utilisé pour la plaque réflectrice, toute transmission de l'énergie acoustique et d'autres vibrations au corps des poutres absorbantes et donc à la structure du mur antibruit est quasiment exclue.

5. Chemin de fer selon la revendication 1 **caractérisé en ce que** l'espace libre des poutres absorbantes est rempli de granulat en silicate d'aluminium très poreux, l'absorption/la dissipation de l'énergie acoustique pouvant être déclenchée de manière autodynamique grâce à l'énergie des bruits aériens traversant le granulat en raison de la grande porosité et la caractéristique cristalline de celui-ci et la production de chaleur occasionnée alors à l'intérieur des poutres absorbantes pouvant être évacuée vers l'air de l'atmosphère via les parois de la poutre absorbante.

6. Chemin de fer selon la revendication 1 **caractérisé en ce que** les poutres absorbantes sont conçues dans leurs dimensions de section transversale avec une section transversale standard à quatre pans calculée.

7. Chemin de fer selon la revendication 1 **caractérisé en ce que** les poutres absorbantes peuvent être reliées entre elles au niveau de leur côté arrière de sorte qu'elles puissent être montées comme mur antibruit à double face entre deux et/ou plusieurs voies posées en parallèle sur des dispositifs de fondation conçus en conséquence.

8. Chemin de fer selon la revendication 1 **caractérisé en ce que** le système de mur antibruit est monté sur des dispositifs de fondation standard, se composant d'un pieu de fondation enfoncé dans la terre, sur lequel sont fixés une plaque de support de poutre cantilever avec une poutre cantilever d'une longueur quelconque et un support de poutre cantilever associé comme composant de poutre cantilever positionnable dans ses éléments; de construction.

9. Chemin de fer selon la revendication 8 **caractérisé en ce que** le composant de poutre cantilever monté sur le pieu de fondation est réglable en hauteur et la poutre cantilever montée dessus est réglable en longueur, la longueur de la poutre cantilever étant déterminée par la situation locale et le composant de poutre cantilever du dispositif de fondation standard du système de mur antibruit étant également conçu en cas de besoin de telle manière qu'il puisse être pivotable horizontalement de 360 degrés et/ou verticalement de 90 degrés, permettant d'obtenir le meilleur positionnement possible du mur antibruit à mettre en place et d'optimiser le degré d'absorption du mur antibruit.
